# EUROPÄISCHE PATENTSCHRIFT

(11) **EP 1 083 127 B1**
(45) Veröffentlichungstag und Bekanntmachung des Hinweises auf die Patenterteilung: **11.01.2006**
(21) Anmeldenummer: 00106788.3
(22) Anmeldetag: 30.03.2000
(51) Int. Cl.: B65B 67/12

(54) **Traggestell zum Einhängen von Säcken**
Supporting frame for holding bags
Cadre de support pour la suspension de sacs

(30) Priorität: 27.08.1999 DE 29915072 U
(43) Veröffentlichungstag der Anmeldung: 14.03.2001
(73) Patentinhaber: HAMMERLIT GMBH, D-26789 Leer/Ostfriesland (DE)
(72) Erfinder:

(56) Entgegenhaltungen:
- DE-U- 29 716 099
- US-A- 4 979 706
- US-A- 5 645 186

## Beschreibung

Die Erfindung betrifft ein Traggestell zum Einhängen von Säcken mit einem den oberen Sackrand haltenden Traggestell der im Oberbegriff des Schutzanspruchs 1 angegebenen Art.

Durch die DE 27 01 944 C1 ist eine Haltevorrichtung für am oberen Ende offene Säcke bekannt, wobei zwei in waagerechter Ebene gegeneinander federnde, in ihrer Ausgangslage parallel zueinander gelegene und an ihren Enden gelenkig miteinander verbundene Federleisten vorgesehen sind. Diese Federleisten lassen sich durch das Schwenken eines Schwenkteils öffnen, um einen Sack einzuhängen und um den Sack mit Abfall oder verschmutzter Wäsche zu füllen.

Das Traggestell für offene Säcke kann gemäß der DE 32 34 039 A1 auch aus einem an einer Halterung, z. B. Stützbeinen befestigten Tragring bestehen, über den der obere Sackrand kragenförmig umgeschlagen ist.

Sowohl bei der Ausführungsform gemäß dem deutschen Patent 27 01 944 als auch bei der Ausführungsform gemäß der deutschen Offenlegungsschrift 32 34 039 muß der Umfang des einzuhängenden Sacks ziemlich genau dem Umfang des Tragteils entsprechen, damit der Sack durch einfaches Umschlagen des Sackrandes über das Tragteil, das ggf. mit einem Haftbelag versehen sein kann, gehalten wird. Häufig stehen indessen keine genau passenden Säcke zur Verfügung, vielmehr können die zur Verfügung stehenden Säcke zu groß sein, so daß der Sackrand nur locker auf dem Tragteil aufliegt und beim Füllen des Sacks nicht gehalten wird, sondern durch die Öffnung des Tragteils hindurchgleitet.

Weiterhin ist durch die DE 31 29 865 C 1 ein Tragring mit einem Überzugsring aus Gummi oder dergleichen an einem Traggestell für Säcke bekannt, wobei der Öffnungsrand des Sackes um den Überzugsring kragenartig umstülpbar ist. Ein rutschfestes Halten des Sackes wird hierbei dadurch erreicht, daß der Überzugsring am äußeren Ringumfang im Abstand von seinem Kopfteil durch eine Ringrippe mit einem den Überzugsring umspannenden, längselastischen Band verbunden ist.

Auch ist durch die GB 813,736 eine Haltevorrichtung für Säcke bekannt, bei der der Sackrand durch Klemmhebel gehalten wird. Diese Klemmvorrichtung hat viele Einzelteile und ist daher auch teuer in der Herstellung.

Die DE-U-297 160 99 betrifft einen Verschluss und eine Halterung für flexible Abfallgehälter, wobei zwei parallel zueinander angeordnete, an ihren Endbereichen über Kopplungselemente verbundene Leisten vorgesehen sind. Eine von diesen elastisch wirkenden Leisten ist von der anderen Leiste zur Bildung einer Öffnung abziehbar. Für eine sichere Befestigung der Müllsäcke auf den Leisten sind U-förmige Klemmen vorgesehen, welche an Bändern befestigt sind.

Weiterhin offenbart die US-A-5,645,186 feste Behälter, die eine quadratische oder kreisrunde Form aufweisen und oben offen ausgebildet sind, wodurch Müllsäcke einsteckbar sind. Das offene Ende der Müllsäcke wird um den offenen Rand der festen Federklammern gegen Verrutschen gesichert. Die Öffnung des Müllbehälters ist aber nicht automatisch verschließbar.

Außerdem zeigt die US-A-4,979,706 eine Sackkarre mit einer Klemmvorrichtung für die offenen Ränder von Müllsäcken. Hierbei ist eine von Hand betätigbare Klemmschiene vorgesehen, die den Müllsack stets in der geöffneten Stellung hält.

Der Erfindung liegt die Aufgabe zugrunde, ein Traggestell zum Einhängen von Säcken mit einem den oberen Sackrand haltenden Tragteil zu schaffen, bei dem ein rutschfestes Halten von Säcken, insbesondere auch von Säcken mit unterschiedlichen Durchmessern bei einfacher Handhabung stets gewährleistet ist. Diese Aufgabe wird durch die im Anspruch 1 gekennzeichneten Merkmale gelöst.

Das Traggestell mit der erfindungsgemäßen Sackhalteklammer gewährleistet ein rutschfestes Halten von Säcken, wobei die Sackhalteklammer einfach zu bedienen ist.

Weitere vorteilhafte Weiterbildungen des Erfindungsgegenstandes sind den weiteren Unteransprüchen und der folgenden Beschreibung zu entnehmen.

Die Erfindung wird anhand eines Ausführungsbeispieles im folgenden näher beschrieben:
- Figur 1: eine Vorderansicht einer Sackhaltevorrichtung mit dem Klappring
- Figur 2: eine Seitenansicht der Sackhaltevorrichtung gemäß Figur 1,
- Figur 3: federnd elastische Leisten für den Klappring,
- Figur 4: eine federnde Leiste mit der erfindungsgemäßen Sackhalterklammer in Seitenansicht,
- Figur 5: Einzelteile der Sackhalteklammer nach Figur 4 in schaubildlicher Darstellung,
- Figur 6: Sackhalteklammer von unten,
- Figur 7: Sackhalteklammer im Schnitt
- Figur 8: eine Sackhalteklammer vor der Montage mit dem Lagerbock,
- Figur 9: die Sackhalteklammer gemäß Figur 8 in montierter Stellung auf dem Lagerbock,
- Figur 10: die Sackhalteklammer in verriegelter Stellung auf dem Lagerbock,
- Figur 11: die Sackhalteklammer mit Schutzabdeckung und
- Figur 12: das Sicherungselement aus Figur 10.

In Figur 1 ist ein Traggestell zum Einhängen von Säcken dargestellt, das aus einem festen Tragteil 1 mit zwei senkrechten Streben 2 besteht, welche durch eine Kopfstrebe 4 und eine untere Querstrebe 5, miteinander verbunden sind. Die untere Querstrebe 5 ist in Knotenelemente 6 an den senkrechten Streben 2 eingesetzt.

Diese Knotenelemente 6 dienen auch als Halterung für waagerechte Laufrollenträger 7, an deren senkrecht abgebogenen Enden Laufrollen 8 befestigt sind. Gleichartige Laufrollen 8 sind auch am unteren Ende der senkrechten Streben 2 befestigt. Etwa in der Mitte der waagerechten Laufrollenträger 7 ist ein Schwenkrahmen 9 aus zwei senkrechten Streben 10, einer diese verbindenden Kopfstrebe 11 und einer ein Fußteil bildenden Querstrebe 12 schwenkbar befestigt.

Das Traggestell zum Einhängen von Säcken weist einen Klappring 21 mit zwei in waagerechter Ebene elastisch federnden, in ihren Enden paarweise durch ein Scharniergelenk 17 paarweise miteinander verbundenen Leisten 14,16 auf. Der offene Sackrand eines Sackes wird über diese Leisten 14, 16 kragenartig umgeschlagen. Um eine kostengünstige Herstellung des Klappringes 21 und damit des Traggestelles zu ermöglichen, weisen die elastisch federnden Leisten 14, 16 einstückig angeformte Scharniergelenkteile auf.

Die Leisten 14, 16 können aus Federstahl, aber gemäß Figur 3 auch aus elastisch verformbaren Kunststoffmaterial mit hoher Rückstellkraft bestehen. Dieses Kunststoffmaterial kann z. B. aus einem hochelastisch verformbaren, faserverstärkten Kunststoff bestehen Die Leisten 14, 16 weisen einstückig angeformte Scharniergelenkteile auf, die entweder durch Scharnierbolzen oder durch eine Steckverbindung zu einem Scharniergelenk 17 miteinander verbindbar sind. Gemäß Figur 3 sind die Scharnieraugen 28 der einen Leiste 14 mit den einstückig angeformten Scharnierachsen 29 der anderen Leiste 16 durch eine Steckverbindung miteinander kuppelbar. Die Leisten 14, 16 sind mit einem Haftbelag 30 aus einem gummiartigen Material überzogen.

Zum Verbinden des Klappringes 21 mit der Sackhaltevorrichtung weisen die Leisten 14, 16 einstückig angeformte Befestigungslaschen 13, 15 auf, wobei die Befestigungslasche 13 an der den feststehenden Teil bildenden Kopfstrebe 4 und die Befestigungslasche 15 an der den bewegbaren Teil bildenden Kopfstrebe 11 befestigbar sind. Die Befestigungslaschen 13, 15 sind jeweils in den Längsmitten der Leisten 14, 16 angeformt und sind z. B. mittels Schrauben mit den Kopfstreben 4, 11 verbindbar.

Das neuerungsgemäße Traggestell zum Einhängen von Säcken mit den oberen Sackrand haltenden Tragteilen 1 und 9 ermöglicht ein rutschfestes Halten von Säcken mit unterschiedlichen Durchmessern mittels mindestens einer hebelartig ausgebildeten, schwenkbar gelagerten Sackhalteklammer 22 gemäß Figur 4. Diese Sackhalteklammer 22 ist an einem Ende 23 als Griffteil ausgebildet und weist an dem anderen Ende 24 eine Klemmbacke 25 auf. Die Klemmbacke 25 wird durch eine die Sackhalteklammer beaufschlagende Drehfeder 26 gegen die Federleiste 16 zum Klemmen eines Teiles des Sackrandes gepreßt. Die Sackhalteklammer 22 ist in einem Lagerbock 31, der mit der Kopfstrebe 4 des Tragteiles 1 fest verbunden ist, schwenkbar gelagert. Die Klemmwirkung der Sackhalteklammer 22 wird dadurch erreicht, daß die Drehfeder 26 zwischen der Sackhalteklammer 22 und dem Lagerbock 31 gespannt angeordnet ist.

Der Lagerbock 31 besteht aus einem rechteckförmigen Gehäuseteil 32 mit einer Rückwand 33 und vier auf diese Rückwand 33 kragenrandförmig angeordneten Seitenwänden 34, 35, 36, 37, wobei die Sackhalteklammer 22 in den beiden großen Seitenwänden 36, 37 schwenkbar gelagert ist.

Die Sackhalteklammer 22 ist einerseits mit in Lagerarmen 38, 39 angeordneten halboffenen Lagerstellen 40 auf aus Lagerbohrungen 43, 44 der großen Seitenwände 36, 37 nach außen herausragenden freien Enden 45, 46 einer Lagerachse 47 und andererseits mit zentrisch zu der Lagerachse 47 ausgebildeten Innenflächen 48 auf an den Außenseiten 50, 51 der großen Seitenwände 36, 37 befestigten, konzentrisch zu der Lagerachse 47 ausgebildeten Außenlagerflächen 52, 53 schwenkbar gelagert.

Die Drehfeder 26 ist auf einer hohlzylindrischen Rolle 54 angeordnet, welche auf der Lagerachse 47 zwischen den großen Seitenwänden 36, 37 gelagert ist. Diese Drehfeder 26 weist abgewinkelte freie Enden 55, 56 auf, welche einerseits an der Rückwand 57 des Gehäuseteiles 32 und andererseits an der Innenwandung 58 der Sackhalteklammer 22 abstützend angeordnet ist. Um ein axiales Verschieben der Drehfeder 26 auf der Rolle 54 zu verhindern, steht das an der Innenseite 57 der Rückwand 33 des Gehäuseteiles 32 sich abstützende freie Ende 55 der Drehfeder 26 mit einer Anschlagrippe 59 an der Innenwand 60 der großen Seitenwand 37 in Kontaktberührung.

Die eine Federleiste 14 ist in ihrer Längsmitte mittels einer Befestigungslasche 13 mit der feststehenden Querstrebe 4 und die andere Federleiste 16 in ihrer Längsmitte mittels einer Befestigungslasche 15 mit der zum Öffnen des Sackes bewegbaren Querstrebe 11 fest verbunden. In vorteilhafter Ausbildung bilden der Lagerbock 31, die Drehfeder 26 und die Sackhalteklammer 22 eine Montagebaueinheit, welche zusammen mit der Befestigungslasche 13 an dem feststehenden Teil des Traggestelles bzw. an dem bewegbaren Teil des Traggestelles mittels Befestigungsschrauben 63 auf einfachste Weise befestigbar sind.

Ein Verdrehen dieser Befestigungsschrauben 63 wird dadurch verhindert, daß die Rückwand 33 des Lagerbockes 31 und die Befetigungslasche 13 je eine eckige Öffnung 61, 64 aufweisen, welche zur formschlüssigen Aufnahme der Befestigungsschraube 63 dienen.

In vorteilhafter Ausgestaltung können die Sackhaltekammer 22 und der Lagerbock 31 aus je einem Spritzteil aus Kunststoff bestehen. Die Klemmbacken 25 der Sackhalteklammer 22 weisen mittels Schrauben 65 befestigbare kegelstumpfförmige Andruckelemente 66 aus einem gummiartigen rutschfesten Material auf. Zu diesem Zweck weist die Klemmbacke 25 eine ringförmige Auflagefläche 67 und eine konzentrisch zu dieser 67 angeordnete Gewindebohrung 68 auf, in welche die Schrauben 65 einschraubbar sind.

Im Rahmen der Neuerung können auch zwei Sackhalteklammern 22 an dem Traggestell angeordnet werden, von denen die eine Klammer mit der Querstrebe 14 des festen Tragteiles 1 der Querstrebe 14 des festen Tragteiles 1 und die andere Klammer mit der Kopfstrebe 11 des schwenkbaren Schwenkarmes 9 fest verbindbar sind.

Das neuerungsgemäße Traggestell gewährleistet ein sicheres Halten von Säcken mit unterschiedlichen Durchmessern des offenen Sackrandes.

Die Figuren 8 - 10 zeigen die Montage einer Sackhalteklammer 122 auf einem Lagerbock 131 , wobei die Sackhalteklammer 122 und der Lagerbock 131 Verbesserungen gegenüber der Sackhalteklammer 22 und dem Lagerbock 31 aufweisen. Die anderen Teile wie Drehfeder 26, Lagerachse 47 und Rolle 54 sind mit den Teilen in der Figur 5 identisch und weisen die gleichen Positionszahlen auf.
Die Figur 8 zeigt einen fertig montierten Lagerbock 131 mit der Lagerachse 47, der 54 und der Drehfeder 26 und die Sackhalteklammer 122 vor dem Aufsetzen. Nachdem das freie Ende 55 der Drehfeder 26 in Pfeilrichtung 123 verschwenkt ist, wird die Sackhalteklammer 122 auf den Lagerbock 131 aufgesetzt, siehe Figur 9. In dieser Stellung stützt sich das freie Ende 56 der Drehfeder 26 an der Innenseite 57 der Rückwand 33 ab, während das andere freie Ende 55 sich an der Innenwandung 58 derart federnd abstützt, daß die Sackhalteklammer 122 im Gegenuhrzeigersinn beaufschlagt wird. Um die Verbindung der Sackhalteklammer 122 auf dem Lagerbock 131 zu sichern, wird die Sackhalteklammer 122 im Uhrzeigersinn um die Lagerachse 47 in die in der Figur 10 dargestellte Lage verschwenkt.

In dieser Stellung wird dann ein Sicherungselement 124 in Rastausnehmungen 125, 126 des Lagerbockes 131 und in der Sackhalteklammer 122 mit Rastnasen 127, 128 verrastet. In diesem Zustand bilden die Sackhalteklammer 122 und der Lagerbock 131 eine Montagebaueinheit 129 gemäß Figur 10. Diese Montageeinheit wird dann mittels einer Schraubenverbindung, - wie in Figur 5 dargestellt- mit der Querstrebe 4 oder der Kopfstrebe 11 fest verbunden. Erst nach dieser Verbindung wird dann das Sicherungselement 124 wieder entfernt, so daß die Sackhalteklammer 122 im Gegenuhrzeigersinn um die Lagerachse 47 mittels der vorgespannten Drehfeder 26 beaufschlagt wird und mit der Klemmbacke 25 an der Federleiste des Klappringes 21 zum Festhalten des Sackrandes zur Anlage kommt. Die Rastausnehmungen 125, 126 für die Rastnasen 127, 128 des Sicherungselementes 124 befinden sich in der unteren Seitenwand 35 des Lagerbockes 131 und in einer Versteifungsrippe 130 der Sackhalteklammer 122.

Das Sicherungselement 124 besteht aus einem quadrat- oder rechteckförmigen Rahmenteil 132 aus Kunststoff, an dem die Rastnasen 127, 128 mit angespritzt sind.

Um eine Verschmutzung der Lagerung der Drehfeder 26 auf der Rolle 54 und der Lagerung der Rolle 54 auf der Lagerachse 47 zu verhindern, weist die Sackhalteklammer 122 oberhalb der Schwenklagerung eine rippenförmige Schutzabdeckung auf. Diese Schutzabdeckung dient vorteilhafter Weise gleichzeitig als Versteifungsrippe 133, die ein Verschmutzen der Lagerstellen, insbesondere auch ein Eindringen von Wasser in der Arbeitsstellung der Sackhalteklammer 122 gemäß Figur 10 sicher verhindert.

## Patentansprüche

1. Traggestell zum Einhängen von Säcken mit einem den oberen Sackrand haltenden Klappring aus zwei in waagerechter Ebene gegeneinander federnden, in ihrer Ausgangslage parallel zueinander gelegenen und an ihren Enden gelenkig miteinander verbundenen federnden Leisten, über die der Sackrand kragenförmig umgeschlagen wird, **gekennzeichnet durch**
- mindestens eine hebelartig ausgebildete, schwenkbar gelagerte Sackhalteklammer (22), die an einem Ende (23) als Griffteil ausgebildet ist und an dem anderen Ende (24) eine Klemmbacke (25) aufweist,
- eine die Sackhalteklammer (22) beaufschlagende Drehfeder (26), **durch** welche die Sackhalteklammer (22) gegen die Federleiste (16) zur Klemmung eines Teiles des Sackrandes pressbar ist und **durch**
- eine hohlzylindrische Rolle (54), die auf einer Lagerachse (47) in dem Lagerbock (31) für die Sackhalteklammer (22) drehbar gelagert ist und auf der die Drehfeder (26) angeordnet ist.

2. Traggestell nach Anspruch 1, **dadurch gekennzeichnet, daß** die Sackhalteklammer (22) in einem Lagerbock (31) der mit dem Tragteil (1) fest verbindbar ist, schwenkbar gelagert ist und daß die Drehfeder (26) zwischen der Sackhalteklammer (22) und dem Lagerbock (31) gespannt angeordnet ist.

3. Traggestell nach Anspruch 2, **dadurch gekennzeichnet, daß** der Lagerbock (31) aus einem rechteckförmigen Gehäuseteil (32) mit einer Rückwand (33) und vier auf diese Rückwand (33) kragenförmig angeordneten Seitenwänden (34, 35, 36, 37) besteht und daß die Sackhalteklammer (22) in den beiden großen Seitenwänden (36, 37) schwenkbar gelagert ist.

4. Traggestell nach Anspruch 3, **dadurch gekennzeichnet, daß** die Sackhalteklammer (22) einerseits mit in Lagerarmen (38, 39) angeordneten halboffenen Lagerstellen (40) auf aus Lagerbohrungen (43, 44) der großen Seitenwände (36, 37) nach außen herausragenden freien Enden (45, 46) der Lagerachse (47) und andererseits mit konzentrisch zu der Lagerachse (47) ausgebildeten Innenlagerflächen (48, 49) auf an den Außenseiten (50, 51) der großen Seitenwände (36, 37) befestigten, konzentrisch zu der Lagerachse (47) ausgebildeten Außenlagerflächen (52, 53) schwenkbar gelagert ist.

5. Traggestell nach Anspruch 4, **dadurch gekennzeichnet, daß** die hohlzylindrische Rolle (54) auf der Lagerachse (47) zwischen den großen Seitenwänden (36, 37) gelagert ist, und daß die abgewinkelten freien Enden (55, 56) der gespannten Drehfeder (26) einerseits an der Rückwand (57) des Gehäuseteiles (32) und anderseits an der Innenwandung (58) der Sackhalteklammer (26) abstützend angeordnet sind.

6. Traggestell nach Anspruch 5, **dadurch gekennzeichnet, daß** das an der Rückwand (57) des Gehäuseteiles (32) sich abstützende freie Ende (55) der Drehfeder (26) zur Begrenzung der axialen Verschiebung der Drehfeder (26) auf der Rolle (54) mit einer Anschlagrippe (59) an der Innenwand (60) der großen Seitenwand (37) in Kontaktberührung steht.

7. Traggestell nach einem der vorhergehenden Ansprüche, **dadurch gekennzeichnet, daß** die eine Federleiste in ihrer Längsmitte mittels einer Befestigungslasche mit einem feststehenden Teil des Traggestelles und die andere Federleiste in ihrer Längsmitte mittels einer Befestigungslasche mit einem zum Öffnen des Sackes bewegbaren Teil des Traggestelles verbunden sind, wobei der Lagerbock (31), die Drehfeder (26) und die Klammer (22) eine Montagebaueinheit bilden, welche zusammen mit den Befestigungslaschen (61, 62) an dem feststehenden Teil bzw. bewegbaren Teil des Traggestelles mittels einer Befestigungsschraube (63) befestigbar sind.

8. Traggestell nach Anspruch 7, **dadurch gekennzeichnet, daß** die Rückwand (32) des Lagerbockes (31) eine eckige Öffnung (64) zur formschlüssigen Aufnahme der Befestigungsschraube (63) aufweist.

9. Traggestell nach einem der vorhergehenden Ansprüche, **dadurch gekennzeichnet, daß** die Klammer (22) und der Lagerbock (31) aus Spritzteilen aus Kunststoff bestehen, insbesondere aus POM bestehen.

10. Traggestell nach einem der vorhergehenden Ansprüche, **dadurch gekennzeichnet, daß** die Klemmbacke (25) der Sackhalteklammer (22) mittels Schrauben (65) befestigbare kegelstumpfförmige Andruckelemente (66) aus einem gummiartigen, rutschfesten Material aufweist.

11. Traggestell nach einem der vorhergehenden Ansprüche, **dadurch gekennzeichnet, daß** die Sackhalteklammer (122) und der Lagerbock (131) eine Montageeinheit bilden, und daß die federbeaufschlagte Sackhalteklammer (122) für die Montage durch ein Sicherungselement (124) arretierbar ist.

12. Traggestell nach Anspruch 11, **dadurch gekennzeichnet, daß** der Lagerbock (131) und die Sackhalteklammer (122) Rastausnehmungen (125, 126) zum Einrasten von Rastnasen (127, 128) an dem Sicherungselement (124) aufweisen.

13. Traggestell nach Anspruch 12, **dadurch gekennzeichnet, daß** das Sicherungselement (124) aus einem quadrat- oder rechteckförmigen Rahmenteil (132) aus Kunststoff bestehen, an dem die Rastnasen (127, 128) angespitzt sind.

14. Traggestell nach einem der vorhergehenden Ansprüche, **dadurch gekennzeichnet, daß** die Sackhalteklammer (122) eine Schutzabdeckung aufweist, durch welche eine Verschmutzung der Lagerachse (47) sowie der Drehfeder (26) auf der Rolle (54) verhinderbar ist.

15. Traggestell nach Anspruch 14, **dadurch gekennzeichnet, daß** die Schutzabdeckung eine auf der Innenwandung (58) der Sackhalteklammer (122) angeordnete Versteifungsrippe (133) ist.

## Claims

1. Supporting frame for holding bags with a folding ring holding the upper bag edge comprising two resilient bars, which are elastic relative to one another in a horizontal plane, are located parallel to one another in their starting position and are pivoted to one another at their ends, and via which bars the bag edge is folded over in the manner of a collar, **characterised by**
• at least one lever-like swivelling bag holding clip (22), which is configured as a grip part at one end (23) and at the other end (24) has a clamping jaw (25),
• a torsion spring (26), which acts on the bag holding clip (22) and through which the bag holding clip (22) can be pressed against the spring bar (16) to clamp a part of the bag edge, and by
• a hollow cylindrical roll (54), which is rotatably disposed on a bearing axis means (47) in the bearing block (31) for the bag holding clip (22) and on which the torsion spring (26) is arranged.

2. Supporting frame according to Claim 1, **characterised in that** the bag holding clip (22) is disposed to swivel in a bearing block (31), which can be firmly connected to the support part (1), and that the torsion spring (26) is arranged under tension between the bag holding clip (22) and the bearing block (31).

3. Supporting frame according to Claim 2, **characterised in that** the bearing block (31) comprises a rectangular housing part (32) with a rear wall (33) and four side walls (34, 35, 36, 37) arranged in the form of a collar on this rear wall (33), and that the bag holding clip (22) is disposed to swivel in the two large side walls (36, 37).

4. Supporting frame according to Claim 3, **characterised in that** the bag holding clip (22) is disposed to swivel on one side at half open bearing points (40) arranged in bearing brackets (38, 39) on free ends (45, 46) of the bearing axis means (47) projecting outwards from bearing holes (43, 44) of the large side walls (36, 37) and on the other side at inner bearing surfaces (48, 49) configured concentrically to the bearing axis means (47) on outer bearing surfaces (52, 53) fastened on the outsides (50, 51) of the large side walls (36, 37) and configured concentrically to the bearing axis means (47).

5. Supporting frame according to Claim 4, **characterised in that** the hollow cylindrical roll (54) is disposed on the bearing axis means (47) between the large side walls (36, 37), and that the angled free ends (55, 56) of the tensioned torsion spring (26) are arranged to be supported on the rear wall (57) of the housing part (32) on one side and on the inside wall (58) of the bag holding clip (26) on the other side.

6. Supporting frame according to Claim 5, **characterised in that** to limit the axial displacement of the torsion spring (26) on the roll (54), the free end (55) of the torsion spring (26) supported on the rear wall (57) of the housing part (32) is in contact with a stop rib (59) on the inside wall (60) of the large side wall (37).

7. Supporting frame according to one of the preceding claims, **characterised in that** one spring bar is connected in its longitudinal centre by means of a fastening lug to a fixed part of the supporting frame and the other spring bar is connected in its longitudinal centre by means of a fastening lug to a movable part of the supporting frame for opening the bag, wherein the bearing block (31), the torsion spring (26) and the clip (22) form an assembly component, which together with the fastening lugs (61, 62) can be fastened to the fixed part or movable part of the supporting frame by means of a fastening screw (63).

8. Supporting frame according to Claim 7, **characterised in that** the rear wall (32) of the bearing block (31) has an angular opening (64) to positively receive the fastening screw (63).

9. Supporting frame according to one of the preceding claims, **characterised in that** the clip (22) and the bearing block (31) are injection mouldings made of plastic, in particular POM.

10. Supporting frame according to one of the preceding claims, **characterised in that** the clamping jaw (25) of the bag holding clip (22) has truncated cone-shaped pressure elements (66), which can be fastened by means of screws (65) and are made of a rubber-like, slip-resistant material.

11. Supporting frame according to one of the preceding claims, **characterised in that** the bag holding clip (122) and the bearing block (131) form an assembly unit, and that the spring-loaded bag holding clip (122) is lockable for assembly by a retaining element (124).

12. Supporting frame according to Claim 11, **characterised in that** the bearing block (131) and the bag holding clip (122) have catch recesses (125, 126) for engagement of catch lugs (127, 128) on the retaining element (124).

13. Supporting frame according to Claim 12, **characterised in that** the retaining element (124) consists of a square or rectangular plastic frame part (132), on which the catch lugs (127, 128) are injected.

14. Supporting frame according to one of the preceding claims, **characterised in that** the bag holding clip (122) has a protective covering, through which soiling of the bearing axis means (47) as well as the torsion spring (26) on the roll (54) can be prevented.

15. Supporting frame according to Claim 14, **characterised in that** the protective covering is a reinforcing rib (133) arranged on the inside wall (58) of the bag holding clip (122).

## Revendications

1. Châssis de support pour l'accrochage de sacs avec une bague abattable retenant le bord supérieur du sac constituée de deux baguettes élastiques faisant ressort l'une contre l'autre dans un plan horizontal, parallèles dans leur position de départ et reliées à leurs extrêmités d'une manière articulée, par-dessus lesquelles le bord du sac est rabattu en forme de col, **caractérisé par**
- au moins une pince de retenue de sac (22) réalisée à la manière d'un levier, logée d'une manière pivotante, qui est réalisée à une extrémité (23) comme élément de préhension et qui présente à l'autre extrémité (24) une mâchoire de serrage (25),
- un ressort de torsion (26) sollicitant la pince de retenue de sac (22), par lequel la pince de retenue de sac (22) peut être poussée contre la baguette à ressort (16) pour le serrage d'une partie du bord du sac et par
- un rouleau cylindrique creux (54) qui est logé d'une manière tournante sur un axe de palier (47) dans le palier (31) de la pince de retenue de sac (22) et sur lequel est disposé le ressort de torsion (26).

2. Châssis de support selon la revendication 1, **caractérisé en ce que** la pince de retenue de sac (22) peut être reliée solidement dans un palier (31) à la partie de support (1), qu'elle est logée d'une manière pivotante et **en ce que** le ressort de torsion (26) est mie en tension entre la pince de retenue de sac (22) et le palier (31).

3. Châssis de support selon la revendication 2, **caractérisé en ce que** le palier (31) est constitué d'une partie de boîtier rectangulaire (32) avec une paroi arrière (33) et quatre parois latérales (34, 35, 36, 37) disposées en forme de col sur cette paroi arrière (33), et **en ce que** la pince de retenue de sac (22) est logée d'une manière pivotante dans les deux grandes parois latérales (36,37).

4. Châssis de support selon la revendication 3, **caractérisé en ce que** la pince de retenue de sac (22) est logée d'une manière pivotante, d'une part, avec des emplacements de palier demi-ouverts (40) disposés dans des bras de palier (38, 39) sur les extrêmités libres (45, 46) de l'axe de palier (47) faisant saillie vers l'extérieur de perçages de palier (43,44) des grandes parois latérales (36,37) et, d'autre part, avec des faces de palier intérieures (48,49) réalisées concentriquement à l'axe de palier (47) sur des faces de palier extérieures (52,53) fixées aux côtés extérieurs (50, 51) des grandes parois latérales (36, 37), réalisées concentriquement à l'axe de palier (47).

5. Châssis de support selon la revendication 4, **caractérisé en ce que** le rouleau cylindrique creux (54) est logé sur l'axe de palier (47) entre les grandes parois latérales (36, 37), et **en ce que** les extrêmités libres coudées (55, 56) du ressort de torsion tendu (26) sont disposées en s'appuyant d'une part à la paroi arrière (57) de la partie de boîtier (32) et d'autre part à la paroi intérieure (58) de la pince de retenue de sac (26).

6. Châssis de support selon la revendication 5, **caractérisé en ce que** l'extrémité libre (55) du ressort de torsion (26) s'appuyant à la paroi arrière (57) de la partie de boîtier (32), en vue de la délimitation du déplacement axial du ressort de torsion (26) sur le rouleau (54), est en contact avec une nervure de butée (59) à la paroi intérieure (60) de la grande paroi latérale (37).

7. Châssis de support selon l'une des revendications précédentes, **caractérisé en ce qu'**une baguette à ressort est reliée dans son milieu longitudinal au moyen d'une languette de fixation à une partie fixe du châssis de support, et l'autre baguette à ressort dans son milieu longitudinal au moyen d'une languette de fixation à une partie du châssis de support déplaçable pour l'ouverture du sac, où le palier (31), le ressort de torsion (26) et la pince (22) forment une unité de montage qui peut être fixée conjointement avec les languettes de fixation (61, 62) à la partie fixe, respectivement à la partie mobile du châssis de support au moyen d'une vis de fixation (63).

8. Châssis de support selon la revendication 7, **caractérisé en ce que** la paroi arrière (32) du palier (31) présente une ouverture angulaire (64) pour la réception par concordance des formes de la vis de fixation (63).

9. Châssis de support selon l'une des revendications précédentes, **caractérisé en ce que** la pince (22) et le palier (31) sont réalisés par des parties moulées en matériau synthétique, en particulier en POM.

10. Châssis de support selon l'une des revendications précédentes, **caractérisé en ce que** la mâchoire de serrage (25) de la pince de retenue de sac (22) présente des éléments de pression tronconiques (66) pouvant être fixés par des vis (65) en un matériau anti-glissant, semblable à du caoutchouc.

11. Châssis de support selon l'une des revendications précédentes, **caractérisé en ce que** la pince de retenue de sac (122) et le palier (131) forment une unité de montage, et **en ce que** la pince de retenue de sac (122) chargée par ressort peut être arrêtée pour le montage par un élément de sécurité (124).

12. Châssis de support selon la revendication 11, **caractérisé en ce que** le palier (131) et la pince de retenue de sac (122) présentent des évidements d'encliquetage (125, 126) pour l'encliquetage d'ergots d'encliquetage (127, 128) à l'élément de sécurité (124).

13. Châssis de support selon la revendication 12, **caractérisé en ce que** l'élément de sécurité (124) est constitué d'une partie de cadre carré ou rectangulaire (132) en matériau synthétique à laquelle les ergots d'encliquetage (127, 128) sont rapportés par moulage.

14. Châssis de support selon l'une des revendications précédentes, **caractérisé en ce que** la pince de retenue de sac (122) présente un recouvrement de protection par lequel une salissure de l'axe de palier (47) ainsi que du ressort de torsion (26) sur le rouleau (54) peut être empêchée.

15. Châssis de support selon la revendication 14, **caractérisé en ce que** le recouvrement de protection est une nervure de renforcement (133) disposée sur la paroi intérieure (58) de la pince de retenue de sac (122).
